# EUROPÄISCHE PATENTSCHRIFT

(11) **EP 0 150 539 B1**
(45) Veröffentlichungstag und Bekanntmachung des Hinweises auf die Patenterteilung: **26.10.1988**
(21) Anmeldenummer: 84201928.3
(22) Anmeldetag: 22.12.1984
(51) Int. Cl.: B65D 71/00

(54) **Bauteilesatz zum Verpacken von Folienrollen**
Set of elements for packaging rolls of sheet-material
Ensemble d'éléments pour l'emballage de feuilles enroulées

(30) Priorität: 02.02.1984 DE 3403653
(43) Veröffentlichungstag der Anmeldung: 07.08.1985
(73) Patentinhaber: Haendler & Natermann GmbH, D-3510 Hann.-Münden (DE)
(72) Erfinder: Schnabel, Jochen, D-3402 Scheden (DE)
(74) Vertreter: Rieger, Harald, Dr.

(56) Entgegenhaltungen:
- DE-A- 2 728 968
- US-A- 3 371 776
- US-A- 3 670 878
- US-A- 4 033 455
- US-A- 4 069 927

## Beschreibung

Die Erfindung bezieht sich auf einen Bauteilesatz zum Verpacken und Arretieren von Folienrollen mit unterschiedlichen Durchmessern, bestehend im wesentlichen aus einem Umkarton vorgegebener Grösse, einer auf den Boden des Umkartons aufgelegten Unterlage, oberen und unteren Arretiermittel, sowie einer Mehrzahl von Hülsen und einer Auflage sowie auf ein Verfahren zum raumsparenden Verpacken und Arretieren von Folienrollen mit unterschiedlichem Durchmesser unter Verwendung des Bauteilesatzes.

Verpackungsfolien werden vom Hersteller zu einem erheblichen Teil in Rollenform ausgeliefert, wobei hinsichtlich Breite und Durchmesser alle möglichen Formate auftreten können. Einheitlich ist lediglich der Innendurchmesser der Folienrollen, weil dieses Mass von den Verpackungsautomaten vorgegeben ist. Ein grosser Teil der Folienrollen hat einen Innendurchmesser von 70 mm, wobei der Aussendurchmesser im Bereich von 100 bis 450 mm liegen kann, während die Breiten der einzelnen Rollen zwischen 20 und 500 mm liegen. Um derartige Folienrollen raumsparend verpacken zu können, ist man bisher so vorgegangen, dass man in einen Umkarton neben einer Unterlage und einer Auflage eine untere und obere Arretierung in Form von Lochbrettern vorgesehen hat, die entweder mit einer Standardlochung versehen und dann nur für bestimmte Rollendurchmesser geeignet waren oder aber in Anpassung an die anfallenden Rollendurchmesser für jeden Karton individuell gelocht wurden. In diese Lochbretter wurden Hülsen mit einem Aussendurchmesser wenig kleiner als der Innendurchmesser der Folienrollen eingesetzt und letztere dann in den Karton gestapelt. Unterschiedliche Höhen der Rollenstapel können durch mehr oder weniger weites Einschneiden der im übrigen standardisierten Kartons erreicht werden.

Diese Handhabung ist insbesondere wegen der notwendigen Anpassung des Lochmusters an die jeweiligen Bedürfnisse sehr arbeits- und materialaufwendig. Man lässt wegen des Platzbedarfs für die Lochbretter keine optimale Ausnutzung des Kartonvolumens zu.

Es besteht somit die Aufgabe, für die Arretierung der Hülsen zum Aufstapeln von Folienrollen eine Möglichkeit zu schaffen, die mit geringerem Zeit- und Materialaufwand auskommt, eine flexible Anpassung an unterschiedliche Rollendurchmesser erlaubt und eine bessere Raumausnutzung zulässt.

Zur Lösung dieser Aufgabe wird ein Bauteilesatz der eingangs genannten Art vorgeschlagen, der dadurch gekennzeichnet ist, dass die Arretiermittel aus einzelnen Buchsen, Ringen oder Scheiben mit Haltestiften bestehen, die zum formschlüssigen Eingriff in die Hülsenenden ausgebildet sind, sodass jede Hülse zwischen Unterlage und Auflage stehend frei wählbar anzuordnen und zu arretieren ist. Diese Buchsen - oder gleichwertig auch Ringe oder Scheiben - sind zweckmässigerweise mit einem auf die Wandstärke der Hülsen abgestimmten Rezess versehen und weisen eine Markierung auf. Die innere Bohrung der Buchse dient lediglich der Materialersparnis. Sie ist keineswegs zwingend. In gleicher Weise können nämlich auch Ringe oder Scheiben als Arretiermittel für die Hülsen verwendet werden. Ausserdem ist es möglich, die Haltestifte in Form von Noppen, Krallen oder dergleichen einstückig mit den Buchsen, Ringen oder Scheiben auszubilden. Dabei ist es zweckmässig, die Unterlage und Auflage in ihrer Härte auf das Material und die Ausbildung der Haltestifte abzustimmen.

Das Verpacken von Folienrollen mit unterschiedlichen Durchmessern erfolgt unter Verwendung des erfindungsgemässen Bauteilesatzes vorteilhafterweise so, dass in den Umkarton eine Unterlage eingelegt wird, dass danach die unteren Buchsen mit aufgesteckten Hülsen und darauf befindlichen Folienrollen in raumsparender Anordnung eingesetzt werden, dass dann die oberen Buchsen und die Auflage aufgelegt und schliesslich alle Haltestifte gleichzeitig in die Unterlage und Auflage eingepresst werden und der Umkarton geschlossen wird.

Weitere Einzelheiten und Vorteile werden anhand des in den Figuren 1 bis 3 dargestellten Ausführungsbeispiels näher erläutert.
Figur 1 zeigt einen Teilschnitt durch einen Folienrollenstapel in herkömmlicher Verpackung.
Figur 2 zeigt einen Teilschnitt durch einen Folienrollenstapel mit erfindungsgemässen Arretiermitteln.
Figur 3 zeigt Einzelheiten des erfindungsgemässen Arretiermittels.

Bei der herkömmlichen Verpackung gemäss Figur 1 ist der Stapel aus Folienrollen 6 durch eine Hülse 5 zentriert, die endseitig in Bohrungen von Lochbrettern 10 im erforderlichen Abstand von den Hülsen 5 der Nachbarstapel gehalten wird. Die Verpackung wird durch Unterlage 7, Auflage 8 und Umkarton 9 komplettiert.

Die Verpackung unter Verwendung des erfindungsgemässen Bauteilesatzes ist hinsichtlich Unterlage 7, Auflage 8 und Umkarton 9 im wesentlichen unverändert geblieben. Anstelle des Lochbrettes 10 sind nunmehr jedoch Buchsen 1 mit Haltestiften 2 zur Fixierung der Hülse 5 für den Stapel aus Folienrollen 6 vorgesehen. Dadurch erspart man sich die aufwendige Herstellung der Bohrungen in den Lochbrettern und gewinnt gleichzeitig an Stapelhöhe entsprechend der Dikke des unteren und oberen Lochbrettes. Pro Buchse 1 sind wenigstens 3 Haltestifte 2 vorgesehen, die leicht in die Unterlage 7 bzw. Auflage 8 eingepresst werden können. Zweckmässigerweise werden die unteren Buchsen 1 zunächst nur lose auf die Unterlage 7 aufgelegt und nach vollständiger Bepackung eines Umkartons zugleich mit den oberen Buchsen 1 in die Unterlage 7 bzw. Auflage 8 eingepresst, so dass alle Hülsen 5 einer Verpakkungseinheit mit einem einzigen Arbeitsgang durch Einpressen der Haltestifte 2 in die Unterlage 7 und die Auflage 8 in ihrem gegenseitigen Abstand fixiert werden.

In Figur 3 ist das Kernstück des erfindungsgemässen Bauteilesatzes noch einmal vergrössert dargestellt. Die Buchse 1 besitzt ausser den Haltestiften 2 einen auf die Wanddicke der Hülsen abgestimmten Rezess 3 und eine Markierung 4, die zur Positionierung der Buchsen 1 beim Einbringen der Haltestifte 2 benutzt wird.

## Patentansprüche

1. Bauteilesatz zum Verpacken und Arretieren von Folienrollen (6) mit unterschiedlichen Durchmessern, bestehend im wesentlichen aus einem Umkarton (9) vorgegebener Grösse, einer auf den Boden des Umkartons aufgelegten Unterlage (7), oberen und unteren Arretiermitteln (1, 2), sowie einer Mehrzahl von Hülsen (5) und einer Auflage (8), dadurch gekennzeichnet, dass die Arretiermittel (1, 2) aus einzelnen Buchsen (1), Ringen oder Scheiben mit Haltestiften (2) bestehen, die zum formschlüssigen Eingriff in die Hülsenenden ausgebildet sind, sodass jede Hülse (5) zwischen Unterlage (7) und Auflage (8) stehend frei wählbar anzuordnen und zu arretieren ist.

2. Bauteilesatz nach Anspruch 1, dadurch gekennzeichnet, dass die Buchsen (1) einen Rezess (3) aufweisen, der auf die Wanddicke der Hülsen (5) abgestimmt ist.

3. Bauteilesatz nach Anspruch 1 oder 2, dadurch gekennzeichnet, dass die Buchsen eine Markierung (4) aufweisen.

4. Bauteilesatz nach einem der Ansprüche 1 bis 3, dadurch gekennzeichnet, dass die Haltestifte (2) in Form von Noppen, Krallen oder dergleichen einstückig mit den Buchsen, Ringen oder Scheiben ausgebildet sind.

5. Bauteilesatz nach einem der Ansprüche 1 bis 4, dadurch gekennzeichnet, dass die Unterlage (7) und die Auflage (8) in ihrer Härte auf das Material und die Ausbildung der Haltestifte (2) abgestimmt sind.

6. Verfahren zum raumsparenden Verpacken und Arretieren von Folienrollen (6) mit unterschiedlichen Durchmessern unter Verwendung eines Bauteilesatzes nach einem der Ansprüche 1 bis 5, dadurch gekennzeichnet, dass in den Umkarton (9) zunächst eine Unterlage (7) eingelegt wird, dass danach die unteren Buchsen (1) mit aufgesteckten Hülsen (5) und darauf befindlichen Folienrollen (6) in raumsparender Anordnung eingesetzt werden, dass dann die oberen Buchsen (1) und die Auflage (8) aufgelegt und schliesslich alle Haltestifte (2) gleichzeitig in die Unterlage (7) und die Auflage (8) eingepresst werden und der Umkarton (9) geschlossen wird.

## Claims

1. Set of elements for packaging and securing rolls of sheet material (6) with varying diameters, consisting essentially of a surrounding carton (9) of a predetermined size, a base support (7) laid on the bottom of the surrounding carton, upper and lower securing means (1, 2) and also a number of sleeves (5) and a top support (8), characterised in that the securing means (1, 2) consist of individual bushings (1), rings or discs with holding pins (2), which means are formed so as to engage in a form-locking manner in the ends of the sleeves so that each sleeve (5) can be positioned and secured selectively, standing between the base support (7) and top support (8).

2. Set of elements according to Claim 1, characterised in that the bushings (1) have a recess (3) which matches the thickness of the wall of the sleeves (5).

3. Set of elements according to Claim 1 or 2, characterised in that the bushings have a marker (4).

4. Set of elements according to one of Claims 1 to 3, characterised in that the holding pins (2) are formed in the shape of knobs, claws or the like in a single piece with the bushings, rings or discs.

5. Set of elements according to one of Claims 1 to 4, characterised in that the base support (7) and the top support (8) have a hardness matching the material and the form of the holding pins (2).

6. Method for the space-saving packaging and securing of rolls of sheet material (6) with varying diameters using a set of elements according to one of Claims 1 to 5, characterised in that first a base support (7) is inserted into the surrounding carton (9), that subsequently the lower bushings (1) with sleeves (5) placed on top and rolls of sheet material (6) located thereon are inserted in a space-saving arrangement, that the upper bushings (1) and the top support (8) are then placed on top and finally all the holding pins (2) are pushed into the base support (7) and the upper support (8) simultaneously and the surrounding carton (9) is closed.

## Revendications

1. Ensemble d'éléments pour emballer et pour bloquer des bobines de feuille (6) de diamètres différents, constitué essentiellement d'un carton enveloppant (9) de dimension donnée à l'avance, d'un support (7) posé sur le fond du carton enveloppant, de moyens de blocage supérieurs et inférieurs (1, 2), ainsi que d'un grand nombre de mandrins (5) et d'un couvercle (8), caractérisé en ce que les moyens de blocage (1, 2) sont constitués de douilles (1), d'anneaux ou de disques individuels à doigts de fixation, qui sont constitués de manière à pénétrer par complémentarité de forme dans les extrémités des mandrins, de sorte que chaque mandrin (5) peut être disposé au choix et librement verticalement entre le support (7) et le couvercle (8) et peut être bloqué.

2. Ensemble d'éléments suivant la revendication 1, caractérisé en ce que les douilles (1) comportent un épaulement (3) adapté à l'épaisseur de paroi des mandrins (5).

3. Ensemble d'éléments suivant la revendication 1 ou 2, caractérisé en ce que les douilles (5) comportent un repérage (4).

4. Ensemble d'éléments suivant l'une des revendications 1 à 3, caractérisé en ce que les doigts (2) de fixation sont constitués d'une pièce avec les douilles, anneaux ou disques sous forme de bossages, de griffes ou d'éléments analogues.

5. Ensemble d'éléments suivant l'une des revendications 1 à 4, caractérisé en ce la dureté du support (7) et du couvercle (8) est adaptée au matériau et à la constitution des doigts de fixation (2).

6. Procédé pour emballer avec peu d'encombrement et pour bloquer des bobines de feuille (6) de diamètres différents en utilisant un ensemble d'éléments suivant l'une des renvendications 1 à 5, caractérisé en ce qu'il consiste à introduire dans le carton enveloppant (9) d'abord un support (7), à introduire ensuite, suivant un agencement prenant peu de place, les douilles (1) inférieures avec les mandrins (5) qui sont enfilés et les bobines de feuille (6) se trouvant sur ces mandrins, à mettre ensuite les douilles (1) supérieures et le couvercle (8) et enfin à enfoncer simultanément tous les doigts de fixation (2) dans le support (7) et dans le couvercle (8) et à fermer le carton enveloppant (9).
